# EUROPÄISCHE PATENTSCHRIFT

(11) **EP 0 379 069 B1**
(45) Veröffentlichungstag und Bekanntmachung des Hinweises auf die Patenterteilung: **28.07.1993**
(21) Anmeldenummer: 90100530.6
(22) Anmeldetag: 11.01.1990
(51) Int. Cl.: B41F 23/00, B41F 35/06

(54) **Verfahren und Vorrichtung zum Reinigen von Zylindern einer Rollendruckmaschine**
Method and device for cleaning the cylinders of a rotary web printing machine
Procédé et dispositif de nettoyage de cylindres d'une machine d'impression rotative

(30) Priorität: 16.01.1989 DE 3901105
(43) Veröffentlichungstag der Anmeldung: 25.07.1990
(73) Patentinhaber: Baldwin-Gegenheimer GmbH, D-86068 Augsburg (DE)
(72) Erfinder: Waizmann, Franz, D-8901 Gessertshausen (DE)
(74) Vertreter: Englaender, Klaus, Dipl.-Ing.

(56) Entgegenhaltungen:
- DE-A- 2 736 535
- DE-U- 8 707 384
- GB-A- 1 108 145
- GB-A- 2 047 167

## Beschreibung

Die Erfindung betrifft ein Verfahren bzw. eine Vorrichtung zum Reinigen eines Zylinders einer Rollendruckmaschine, insbesondere eines Gummituchzylinders, nach den Oberbegriffen des Verfahrens - bzw. Vorrichtungsanspruchs.

Eine solche Maßnahme ist in der nachveröffentlichten Patentanmeldung EP-A-0 299 203 sowie in dem Dokument DE-U-87 07 384 dargestellt. Dabei wird der Reinigungsvorgang bei laufender, streckenweise Farbe (Farbreste) abtransportierender Bedruckstoffbahn vorgenommen. Reinigungsflüssigkeit vom Reinigungsvorgang läuft zur Bahn ab, die im weiteren Verlauf durch einen thermischen Durchlauftrockner geführt wird.

Zur Regulierung der abdampfenden, nicht wäßrigen Anteile wird gemäß der Patentanmeldung EP-A-0 299 203 vorgeschlagen, vor dem ersten Trockenabschnitt des Trockners einen Stoff auf die nasse Bahn aufzugeben. Als Vorrichtung dafür ist vor dem ersten Trockenabschnitt des Trockners ein Auftragswerk vorgesehen, mit dem der Stoff dosiert auf die Oberfläche der Bahn aufbringbar ist.

Die Aufbringung eines Stoffs zur Regulierung der abdampfenden Menge bei dem thermischen Schritt im Trockner bietet eine Möglichkeit. Je nach Trocknerbauweise und -betriebsweise kann der vorschlagsgemäß aufgetragene Stoff zu Störungen des geregelten, stationären Ablaufs führen, wobei die Abluftreinigungsanlage Unregelmäßigkeiten aufweist und die Signalverarbeitung im Trockner unerwünschte Stellschritte hervorruft.

Die Regulierung der abdampfenden Anteile aus der Farbe und/oder aus der Reinigungsflüssigkeit mit dem Ziel der Dämpfung erhöhter Konzentration auf der Grundlage eines Auftragsstoffes betrifft ein mögliches Verfahren.

Es stellt sich daher als Aufgabe der vorliegenden Erfindung, den Dampfkonzentrationsverlauf im Trockner für die Bedruckstoffbahn für das Reinigen eines farbübertragenden Zylinders mit einfachen Mitteln zu beeinflussen.

Die Lösung richtet sich im wesentlichen auf die Einschränkung der beim Reinigungsvorgang vermehrt von der Bahn abdampfenden Anteile anhand neben dem Stoffauftrag möglicher, in etwa gleichwirkender verfahrenstechnischer Maßnahmen. Sie bestehen aus den jeweils im kennzeichnenden Teil des Anspruchs 1 und Anspruchs 2 angegebenen Merkmalen.

Demgegenüber ist es aus der DE 27 36 535 A1 bekannt, sich quer über die Bahn erstreckende Lineale anzuordnen, die jedoch außer der Streichwirkung auch dem Flüssigkeitsauftrag dienen.

Aus der DE-PS 700 963 ist es bekannt, Lösungsmitteldämpfe aus bedruckten oder mit Überzügen versehenen Bahnen oder Bogen dadurch zu entfernen, daß das Papier über einen kanalförmigen Raum geführt wird, durch den ein Saugluftstrom strömt.

Beide Maßnahmen dienen der kontinuierlichen Behandlung des Bedruckstoffes außerhalb des Gummituchreinigens und bilden keine gezielte, kurzzeitige Wirkung für den Betriebsablauf des thermischen Durchlauftrockners.

Der Vorteil der erfindungsgemäßen Maßnahme liegt darin, daß die unvermeidlich über die während des Reinigungsvorgangs der Gummituchzylinder angestellt bleibende Bahn abgehenden Lösemittelmengen teilweise reduziert werden. Dadurch ist das Erfordernis der Unterschreitung der unteren Explosionsgrenze von Gaskonzentrationen im Trockner einhaltbar.

Nachfolgend wird ein Ausführungsbeispiel der Erfindung beschrieben.

Es zeigen:
- Fig. 1:: Schematische Darstellung einer Rollenoffset-Druckmaschine;
- Fig. 2:: Ansicht eines Zusatzaggregats zur Lösungsmittelkonzentrationsdämpfung zwischem letztem Druckwerk und Trockner;
- Fig. 3:: Streichvorrichtungen

(a) in Balkenform mit Tuchabwicklung;
(b) in Linealform;
(c) in Walzenform;

Gemäß Fig. 1 läuft die Druckbahn 1 von der Rolle in die Druckwerke 2, in denen die jeweiligen Bildfarben passergenau aufgedruckt werden. Die Druckfarben des Heatset-Typs werden im Trockner 3 soweit eingedickt,daß sie nach dem Abkühlen beim Lauf über die Kühlwalzenoberflächen eine im Falzapparat verarbeitungsfähige, nicht abschmierende Oberfläche ergeben. Der Trockner 3 besitzt Zustromanschlüsse und Kamine für die Abluft zur Abluftreinigungsanlage. Die mit Lösemitteldämpfen angereicherte Abluft strömt in Richtung Pfeil 4.

Aus Fig. 2 geht jeweils ein gegen den Gummizylinder 5 für Schön- und den Gummizylinder 5 für Widerdruck angestellter Waschbalken 6 hervor. Die Bahnabwicklung verläuft vom dargestellten letzten Druckwerk 2, von denen nach Zahl der aufzudruckenden Farben fünf Druckwerke durchschnittlich hintereinander angeordnet sind, zum Trockner 3 mit seinen hintereinander liegenden Trockenabschnitten. Der Trockner 3 weist Klappen 8 für Bahneinzug und Belüftung auf. Vor dem Trocknereingang ist ein Zusatzaggregat 7 angeordnet, durch das die Bahn 1 führt. Bei Normalbetrieb während des Fortdrucks ist das Zusatzaggregat 7 offen und zugänglich. Während des Reinigungsvorgangs, bevor die erste lösemittelgetränkte Stelle der Bahn 1 vom Reinigungsvorgang zeitlich einläuft, wird die Streicheinrichtung 9 an die laufende Bahn 1 angestellt. Das Zusatzaggregat 7 fährt vom offenen Zustand in den dichteren, teilgeschlossenen Zustand.

Beim Kontakt der laufenden Bahn 1 mit der Streicheinrichtung 9 wird oberflächlich sitzendes Lösemittel durch Reibung teilweise ausgetrieben, teilweise durch die gebildete Anstellkante abgestrichen und bei Abwicklung eines angestellten Tuchs 11 vom Tuch 11 aufgenommen.

Vom Zusatzaggregat 7 verläuft eine Absaugung 14 hin zum Abluftstrom 4.

Gemäß Fig. 3 a weist die Streicheinrichtung 9 einen Balken 10 auf, über den das Tuch 11 gezogen wird. Andererseits weist nach Fig 3 b die Streicheinrichtung 9 ein oder mehrere an die Papierbahn quer zu deren Transportrichtung angestellte Lineale 12 auf. Bei Anstellung zweier Lineale 12 entsteht ein gegenüber dem Raum des Zusatzaggregats 7 nochmals nahezu geschlossener Zwischenraum 15, der eine verbesserte Absaugung erlaubt, sofern die Bahn 1 sowohl von der Oberseite als auch von der Unterseite zur Vermeidung von Reißkräften der Absaugung ausgesetzt wird.

Gemäß Fig. 3 c weist die Streicheinrichtung 9 jeweils eine Walze 13 für die teilweise Umschlingung der Oberseite und Unterseite der Bahn 1 auf. Innerhalb der Walzen 13 sind zweckmäßig feststehende Segmente eingebaut, die ein zur Bahn 1 zeigendes Absaugfenster 16 ergeben.
Im Trockner 3 ist ein Sensor 17 einer Gasmeßeinrichtung vorgesehen,mit dem die Gas/Dampf-Konzentration der wesentlich entstehenden,entzündbaren Gase/Dämpfe verfolgt wird. Die Gasmeßeinrichtung liefert Meßwerte einzelner oder mehrerer Gaskomponenten.Die Einschleusung von nach Abführung im Zusatzaggregat 7 verbleibendem Reinigungsmittel auf der Bahn 1 in den Trockner 3 wird somit kontrolliert.
Alternativ kann auch im Zusatzaggregat 7 ein Sensor 17 angeordnet sein.
Zwischen der Gasmeßeinrichtung und den stellbaren Gliedern der Streicheinrichtung 9(Tuchvorschub,Absaugmenge usw.) ist eine Wirkverbindung herstellbar.Eine Schaltung hierfür ist im Steuerteil 18 gegeben.

## Patentansprüche

1. Verfahren zum Reinigen von Zylindern einer Rollendruckmaschine mit einer Anzahl Druckwerke (2) unter gesteuerter Zuführung von Reinigungsflüssigkeit,wobei der Reinigungsvorgang bei laufender,streckenweise Farbe bzw Farbreste/abtransportierender Bedruckstoffbahn (1) vorgenommen wird und Reinigungsflüssigkeit zur Bedruckstoffbahn (1) abläuft,die im weiteren Verlauf durch einen thermischen Durchlauftrockner (3) geführt wird,dadurch gekennzeichnet,daß die Bedruckstoffbahn (1) vor dem Trockner (3) bestrichen wird,wozu eine Streicheinrichtung (9) über den Zeitraum/mindestens des Gummituchwaschens an die Bedruckstoffbahn (1) in Kontakt gebracht wird.

2. Verfahren nach Anspruch 1,dadurch gekennzeichnet ,daß die von der Bahn übergehenden Teilmengen der Reinigungsflüssigkeit durch ein relativ trockneres Material,z.B.ein abwickelbares Tuch,oder durch in einen Abluftkamin führende Saugluft abgeführt werden.

3. Vorrichtung zur Durchführung des Verfahrens nach Anspruch 1,dadurch gekennzeichnet,daß vor dem Trockner(3) ein Zusatzaggregat(7) angeordnet ist,in dem sich eine an die Bahn(1) anstellbare Streicheinrichtung(9) befindet.

4. Vorrichtung nach Anspruch 3,dadurch gekennzeichnet,daß von dem Zusatzaggregat(7) eine Absaugung zum Abluftkamin des Trockners(3) besteht.

5. Vorrichtung nach Anspruch 3 oder 4, dadurch gekennzeichnet, daß die Streicheinrichtung(9) durch einen Balken(10) mit einem darüber gezogenen Tuch(11) oder durch eine Anzahl quer zur Transportrichtung der Bahn(1) verlaufender Lineale(12) oder durch in etwa S-förmig umschlungene Walzen(13) mit Saugfenster(16) gebildet ist.

6. Vorrichtung nach einem der Ansprüche 3 bis 5, dadurch gekennzeichnet, daß eine Gasmeßeinrichtung mit Sensor(17) zur Kontrolle der mit der Streicheinrichtung(9) abgeführten Teile und der Teile der restlich in den Trockner(3) gelangenden,verdampfenden Reinigungsflüssigkeit vorgesehen ist und daß der Sensor(17) Meßwerte zu einem Steuerteil(18) liefert.

## Claims

1. Method for cleaning the cylinders of a rotary printing machine having a number of printing units (2), under controlled supply of cleaning liquid, wherein the cleaning process is carried out during advance of the printing material web (1), which with parts of its length removes ink or ink remainder, and wherein cleaning liquid is drained off towards said printing material web (1), which in the further process is guided through a continuous thermal drier (3), **characterized** in that said printing material web (1) is skimmed ahead of said drier (3), for which purpose a skimmer device (9) is brought into contact with said printing material web (1) at least for the duration of rubber blanket cleaning.

2. Method according to claim 1, **characterized** in that the partial amounts of cleaning liquid passing over from said printing material web (1) are removed through a relatively dryer material, e.g., an unwindable cloth, or via suction air leading to an exhaust air outlet.

3. Apparatus for carrying out the method according to claim 1, **characterized** in that ahead of said drier (3), there is arranged an additional aggregate (7), in which a skimmer device (9) is located adapted to be brought into contact with said web (1).

4. Apparatus according to claim 3, **characterized** in that suction is provided from said additional aggregate (7) to the exhaust air outlet of said drier (3).

5. Apparatus according to claims 3 or 4, **characterized** in that said skimmer device (9) is formed by a beam (10) covered by a cloth (11) or by a plurality of blades (12) arranged transversely to the feed direction of said web (1) or by rollers (13) wrapped approximately in an S-form and having a suction window (16).

6. Apparatus according to one of the claims 3 to 5, **characterized** in that there is provided a gas measuring device having a sensor (17) for controlling the partial amounts removed by the skimmer device (9) and the remaining partial amounts of the evaporating cleaning liquid getting into said drier (3), and in that said sensor (17) transmits measured data to a control means (18).

## Revendications

1. Procédé de nettoyage de cylindres d'une presse d'impression rotative, comprenant un certain nombre de groupes d'impression (2), avec amenée commandée d'un liquide de nettoyage, dans lequel l'opération de nettoyage s'effectue pendant le défilement de la bande de matière à imprimer (1) qui emporte par endroits des restes d'encre ou de couleur, et le liquide de nettoyage s'écoule vers la bande à imprimer, laquelle passe, dans la suite de son trajet, à travers un séchoir thermique (3) à passage continu, caractérisé en ce que la bande de matière à imprimer (1) est essuyée en amont du séchoir (3), au dispositif d'essuyage (9) étant pour cela mis en contact avec la bande de matière à imprimer (1), au moins pendant la période de lavage du blanchet.

2. Procédé selon la revendication 1, caractérisé en ce que les quantités partielles du liquide de nettoyage laissées sur la bande sont évacuées, par une matière relativement plus sèche, par exemple, un tissu pouvant être déroulé, ou par une aspiration d'air qui aboutit dans une cheminée d'air usé.

3. Dispositif pour la mise en oeuvre du procédé selon la revendication 1, caractérisé en ce qu'en amont du séchoir (3) est disposé un groupe supplémentaire (7), dans lequel se trouve un dispositif d'essuyage (9) qui peut être appliqué contre la bande (1).

4. Dispositif selon la revendication 3, caractérisé en ce qu'une aspiration menant à la cheminée d'air usé du séchoir (3), partant du groupe supplémentaire (7).

5. Dispositif selon la revendication 3 ou 4, caractérisé en ce que le dispositif d'essuyage (9) est formé par une barre (10) munie d'un tissu (11) tiré sur cette barre ou par plusieurs réglettes (12) qui s'étendent transversalement à la direction de transport de la bande (1), ou par des cylindres (13) munis de fenêtres d'aspiration, qui sont embrassés à peu près en S.

6. Dispositif selon l'une des revendications 3 à 5, caractérisé en ce qu'il est prévu un dispositif de mesure des gaz muni d'un capteur (17) pour le contrôle des éléments évacués avec le dispositif d'essuyage (9) et des parties du liquide de nettoyage qui est vaporisé et qui parvient encore dans le séchoir (3), et en ce que le capteur (17) transmet des résultats de mesure à un élément de commande (18).
